# EUROPÄISCHE PATENTSCHRIFT

(11) **EP 3 358 110 B1**
(45) Veröffentlichungstag und Bekanntmachung des Hinweises auf die Patenterteilung: **01.05.2019**
(21) Anmeldenummer: 17154217.8
(22) Anmeldetag: 01.02.2017
(51) Int. Cl.: E05B 17/18, E05C 3/04, E05B 41/00

(54) **VORREIBERVERSCHLUSS MIT ZUKLAPPBAREM DECKEL**
TENSION FASTENER WITH CLOSABLE LID
FERMETURE À TOURNIQUET COMPRENANT UN COUVERCLE RABATTABLE

(43) Veröffentlichungstag der Anmeldung: 08.08.2018
(73) Patentinhaber: EMKA BESCHLAGTEILE GmbH & Co. KG, 42551 Velbert (DE)
(72) Erfinder: Rieboldt, Gerd, 58285 Gevelsberg (DE); Alan, Turgan, 42859 Remscheid (DE)
(74) Vertreter: Feucker, Max Martin

(56) Entgegenhaltungen:
- DE-U1-202010 011 311
- DE-U1-202013 104 526
- JP-A- S60 156 871
- JP-A- 2014 173 371
- US-A- 1 961 456
- US-A- 2 454 925
- US-A- 4 583 775

## Beschreibung

Die vorliegende Erfindung betrifft einen Vorreiberverschluss mit einer im montierten Zustand von einer Türvorderseite zugänglichen Betätigung, welche zum Betätigen des Verschlusses durch Drehen zwischen einer Öffnungsstellung und einer Schließstellung bewegbar ist, und mit einem Deckel, der um eine zu einer Befestigungsebene des Vorreiberverschlusses parallele Achse klappbar ist, wobei der Deckel in der Schließstellung über die Betätigung zuklappbar ist und wobei der Deckel im Innenbereich eine auf die Betätigung abgestimmte Deckelkontur aufweist, so dass der aufgeklappte Deckel zumindest in der Öffnungsstellung der Betätigung durch Zusammenwirken der Deckelkontur mit der Betätigung an einem Zuklappen gehindert ist.

Ein Vorreiberverschluss mit den vorgenannten Merkmalen ist aus DE 20 2010 011 311 U1 bekannt, bei der die Deckelkontur so ausgebildet ist, dass die Deckelkontur bei zugeklapptem Deckel in die Betätigung eingreift. Dies erfordert allerdings, dass die Betätigung bei der Montage in einer exakten Stellung in das Gehäuse einzusetzen ist.

Aufgabe der vorliegenden Erfindung ist es daher, die mit Bezug zum Stand der Technik erläuterten Probleme zumindest teilweise zu lösen und einen Vorreiberverschluss anzugeben, mit dem die Öffnungsstellung des Vorreibers durch den Deckel angezeigt wird, der ein Eingreifen der Deckelkontur in die Betätigung aber nicht erfordert.

Gelöst wird die Aufgabe durch einen Vorreiberverschluss mit den Merkmalen des unabhängigen Anspruchs. Vorteilhafte Weiterbildungen des Vorreiberverschlusses sind in den abhängigen Ansprüchen und in der Beschreibung angegeben, wobei einzelne Merkmale der vorteilhaften Weiterbildungen in technologisch sinnvoller Weise und in Übereinstimmung mit den Ansprüchen beliebig miteinander kombinierbar sind.

Gelöst wird die Aufgabe insbesondere durch einen Vorreiberverschluss mit den eingangs genannten Merkmalen, bei dem die Deckelkontur derart ausgestaltet ist, dass sich die in der Schließstellung befindliche Betätigung bei zugeklapptem Deckel aus der Schließstellung heraus drehen kann.

Die Erfindung sieht in ihrem Grundgedanken also vor, dass in der Schließstellung der Betätigung eine Verdrehsicherung aufgrund des Zusammenwirkens der Deckelkontur mit der Betätigung nicht gegeben ist. Vielmehr sollen die Deckelkontur und die Betätigung so ausgebildet sein, dass sich bei zugeklapptem Deckel die Betätigung theoretisch gegenüber der Deckelkontur verdrehen kann. Dies ist mit dem besonderen Vorteil verbunden, dass die Betätigung nicht zwangsweise in einer vorgegebenen Stellung während der Montage zu der Deckelkontur ausgerichtet werden muss. Gleichzeitig ist aber sichergestellt, dass der Deckel nach seinem Aufklappen und Überführen der Betätigung in ihre Öffnungsstellung nicht über die Betätigung zuklappen kann. Insbesondere weist die Betätigung also keine Aussparung oder ähnliches auf, in welche die Deckelkontur eingreifen könnte. Entsprechend weist aber auch die Deckelkontur keinen Vorsprung oder ähnliches auf, mit welchem diese in die Betätigung eingreifen könnte.

Insbesondere ist die Deckelkontur mit ihrer im zugeklappten Zustand der Betätigung zugewandten und insbesondere oberhalb eines Gehäuses des Verschlusses angeordneten Oberfläche teilringförmig ausgebildet.

In einer Ausführungsform der Erfindung kann vorgesehen sein, dass an der Betätigung eine Betätigungskontur so ausgebildet ist, dass der aufgeklappte Deckel bei Drehen der Betätigung aus der Schließstellung heraus durch Zusammenwirken der Deckelkontur mit der Betätigungskontur an einem Zuklappen gehindert wird, wobei die Betätigungskontur insbesondere durch einen kreisringsegmentförmigen Kragen gebildet ist, der von der übrigen Gestalt der Betätigung axial und/oder radial hervorsteht, so dass der aufgeklappte Deckel durch Zusammenwirken der Deckelkontur mit dem Kragen an einem Zuklappen gehindert ist. Die Betätigung weist also eine von der übrigen Gestalt hervorstehende Vorsprunggestaltung auf, die mit der Deckelkontur so abgestimmt ist, dass bei zugeklapptem Deckel die Vorsprunggestalt entlang der Deckelkontur zumindest theoretisch zusammen mit der Betätigung verdreht werden könnte, während bei aufgeklapptem Deckel und aus der Schließstellung herausgedrehter Betätigung die Deckelkontur bei einem Zuklappvorgang in Anlage mit der Betätigungskontur gelangt und so an einem vollständigen Zuklappen gehindert wird.

Die Betätigungskontur kann hierzu insbesondere so gestaltet sein, dass der aufgeklappte Deckel bereits nach einem geringfügigen Herausdrehen der Betätigung aus ihrer Schließstellung an einem Zuklappen gehindert wird. Alternativ könnte die Betätigungskontur auch so ausgebildet sein, dass die Deckelkontur erst nach Drehung der Betätigung um einen vorgegebenen Winkel, beispielsweise von 90 Grad in Anlage mit der Betätigungskontur kommen kann.

Der Kragen erstreckt sich insbesondere um weniger als 180 Grad in Umfangsrichtung an der Betätigung, bevorzugt um weniger als 150 Grad.

In einer weiteren Ausführungsform der Erfindung kann vorgesehen sein, dass sich die Betätigung während der Drehbewegung zwischen der Schließstellung und der Öffnungsstellung in ihrer axialen Richtung bewegt und der aufgeklappte Deckel bei Drehen der Betätigung aus der Schließstellung hinaus durch Zusammenwirken der Deckelkontur mit der axial bewegten Betätigung an einem Zuklappen gehindert ist. Wie eine solche axiale Bewegung der Betätigung relativ zu einem Gehäuse erreicht werden kann, ist beispielsweise in DE 20 2013 104 526 U1 beschrieben. Der Vorreiberverschluss ist in diesem Zusammenhang insbesondere so eingerichtet, dass sich die Betätigung während der Drehbewegung von der Schließstellung in die Öffnungsstellung in axialer Richtung aus dem Gehäuse des Vorreiberverschlusses heraus bewegt. Die Deckelkontur ist demgemäß so eingerichtet, dass diese zumindest in der Öffnungsstellung und somit bei axial aus dem Gehäuse herausbewegter Betätigung in Anlage mit der Betätigung kommt.

Um den Deckel in seiner zugeklappten Stellung gegen ein unbeabsichtigtes Aufklappen zu schützen, kann vorgesehen sein, dass die Betätigung einen radialen Vorsprung aufweist und dass an dem Deckel eine Stabfeder angeordnet ist, die in der Schließstellung der Betätigung und bei zugeklapptem Deckel den Vorsprung zur Sicherung des Deckels in der zugeklappten Stellung hintergreift. Der Vorsprung ist insbesondere einteilig an der Betätigung ausgebildet und steht in radialer Richtung über die übrige Gestalt der Betätigung hervor. Der Vorsprung kann insbesondere an dem oben erläuterten Kragen ausgebildet sein.

Der Vorsprung ist insbesondere so an der Betätigung angeordnet und ausgebildet, dass der aufgeklappte Deckel in der Öffnungsstellung der Betätigung durch Zusammenwirken der Deckelkontur mit dem Vorsprung an einem Zuklappen gehindert ist. Der Vorsprung ist bevorzugt an einem in Umfangrichtung angeordneten Ende des Kragens so ausgebildet, dass bei vollständig geöffneter Betätigung die Deckelkontur in Anlage mit dem Vorsprung gelangen kann.

Der Deckel ist bevorzugt insbesondere mit einer Torsionsfeder in Richtung seiner zugeklappten Stellung federvorgespannt.

Die Betätigung ist drehbar in einem Gehäuse gelagert und liegt insbesondere vorderseitig mit einem flanschartigen Ende auf dem Gehäuse auf. Insbesondere von diesem flanschartigen Ende steht der Kragen zur Ausbildung der Betätigungskontur hervor. Der Deckel ist insbesondere klappbar an dem Gehäuse gelagert, wobei sich die Klappachse sowohl durch entsprechende Aufnahmen an dem Deckel als auch durch den Deckel selbst erstreckt. Die Deckelkontur ist insbesondere benachbart zu der Klappachse ausgebildet, so dass der aufgeklappte Deckel in seiner am Zuklappen gehinderten Stellung relativ weit offen steht. Somit ist die Öffnungsstellung des Vorreiberverschlusses einfach an der Stellung des Deckels zu erkennen.

Damit ein unbeabsichtigtes Verdrehen der Betätigung, beispielsweise durch Rütteln, verhindert wird, kann der Vorreiberverschluss als Drehspannverschluss ausgebildet sein, wobei eine mit der Betätigung gekoppelte Schließwelle bei der Drehbewegung der Betätigung aus der Schließstellung heraus zunächst eine axiale Bewegung und anschließend eine Drehbewegung ausführt. Insbesondere an einem stirnseitigen Ende der Schließwelle ist ein Verriegelungselement bevorzugt in Form einer Schließzunge angeordnet, die die mit dem Vorreiberverschluss bestückte Tür in der Schließstellung unter Spannung verriegelt. Die prinzipielle Funktion eines Drehspannverschlusses ist ebenfalls aus DE 20 2013 104 526 U1 bekannt. Aufgrund der Spannfunktion ist die Betätigung in der Schließstellung gegen eine unbeabsichtigte Verdrehung beispielsweise durch Rütteln gesichert.

Insbesondere ist die Schließwelle gegenüber der Betätigung federvorgespannt.

Die Erfindung sowie das technische Umfeld werden im Folgenden anhand der Figuren beispielhaft erläutert. Es zeigen schematisch
- Fig. 1:: eine Explosionsansicht eines als Drehspannverschluss ausgebildeten Vorreiberverschlusses,
- Fig. 2:: den Vorreiberverschluss in Schließstellung und bei zugeklapptem Deckel,
- Fig. 3:: den Vorreiberverschluss bei aufgeklapptem Deckel in der Schließstellung und
- Fig. 4:: den Vorreiberverschluss in einer Öffnungsstellung mit dem am Zuklappen gehinderten Deckel.

In den Figuren ist ein als Drehspannverschluss ausgebildeter Vorreiberverschluss dargestellt, welcher ein Gehäuse 12 und eine drehbar in dem Gehäuse 12 gelagerte Betätigung 1 umfasst. Im montierten Zustand liegt die Betätigung 1 mit ihrem flanschartigen Ende auf der Stirnseite des Gehäuses 12 auf. An diesem flanschartigen Ende ist eine Betätigungskontur 5 in Form eines sich in Umfangsrichtung erstreckenden Kragens 6 ausgebildet, der von der Gestalt des flanschartigen Endes sowohl radial als auch axial hervorsteht. An dem Kragen 6 ist zudem ein noch weiter radial vorstehender Vorsprung 7 ausgebildet.

An dem Gehäuse 12 ist ein Deckel 2 um eine Achse 3 klappbar, wobei der Deckel 2 mithilfe der Torsionsfeder 11 in Richtung seiner zugeklappten Stellung vorgespannt ist. An dem Deckel 2 ist zudem eine Stabfeder 8 angeordnet, die in dem zugeklappten Zustand den Vorsprung 7 an dem Kragen 6 übergreift, wodurch der Deckel 2 in der zugeklappten Stellung gegen ein unbeabsichtigtes Öffnen gesichert ist.

Der Vorreiberverschluss umfasst ferner eine Mutter 15, die von der Rückseite auf das Gehäuse 12 aufschraubbar ist, so dass ein Türblatt zwischen der Mutter 15 und dem vorderseitigen Ende des Gehäuses 12 festlegbar ist.

Der Vorreiberverschluss ist als ein sogenannter Drehspannverschluss ausgebildet, wozu in der Betätigung 1 eine Kulissenführung 14 ausgebildet ist, in welcher ein im montierten Zustand eine Schließwelle 9 durchgreifender Stift 13 geführt ist. Die Schließwelle 9 ist mittels einer Feder 10 zu der Betätigung 1 vorgespannt. In dem Gehäuse 12 ist zudem eine nicht dargestellte Vorsprunggestaltung ausgebildet, die mit einem entsprechenden nicht dargestellten Vorsprung an der Schließwelle 9 korrespondiert, so dass eine Relativverdrehung der Schließwelle 9 zu dem Gehäuse 12 begrenzt ist.

Für einen Öffnungsvorgang aus der Schließstellung der Betätigung 1 wird zunächst die Betätigung 1 entgegen dem Uhrzeigersinn gedreht, wodurch der Stift 13 in der Kulissenführung 14 geführt ist, so dass sich die mit dem Vorsprung an der Vorsprunggestaltung an dem Gehäuse 12 anliegende Schließwelle 9 axial aus dem Verschlussgehäuse herausbewegt, wodurch ein an der Schließwelle 9 befestigtes Riegelelement von einem Türrahmen abgehoben wird. Bei einer Weiterdrehung der Betätigung 1 wird dann auch die Schließwelle 9 mitgedreht, wodurch das nicht dargestellte Riegelelement verdreht wird und die Tür freigegeben wird.

In der Schließstellung der Betätigung 1 kann der Deckel 2 über die Betätigung 1 zugeklappt werden, wobei die Blattfeder 8 den Vorsprung 7 übergreift. Diese Stellung ist in Figur 2 dargestellt.

In der Schließstellung der Betätigung 1 gemäß Fig. 3 erstreckt sich der Kragen 6 der Betätigung 1 von einem unteren Bereich in etwa 160 Grad entgegen dem Uhrzeigersinn. Die so ausgebildete Betätigungskontur 5 und die am Deckel 2 ausgebildete Deckelkontur 4 sind so aufeinander abgestimmt, dass in dieser Stellung der Deckel 2 aufgeklappt und auch zugeklappt werden kann. Die am Deckel 2 ausgebildete Deckelkontur 4 ist mit ihrer, im zugeklappten Zustand nach innen gerichteten, kreisförmig ausgebildeten Oberfläche so gestaltet, dass die nach außen gerichtete Oberfläche des Kragens 6 bei geschlossenem Deckel 2 entlang dieser nach innen gerichteten Oberfläche der Deckelkontur 4 geführt werden kann. Ein Verdrehen der Betätigung 1 ist somit theoretisch auch bei zugeklapptem Deckel 2 möglich. Durch den zugeklappten Deckel 2 wird somit keine Verdrehsicherung gegeben.

Zum Einleiten des Öffnungsvorganges des Vorreiberverschlusses muss zunächst der Deckel 2 manuell aufgeklappt werden (siehe Fig. 3), so dass die Betätigung 1 zugänglich ist. Zum Öffnen des Verschlusses muss nun die Betätigung 1 entgegen dem Uhrzeigersinn gedreht werden, wobei die Öffnungsstellung in Fig. 4 dargestellt ist. In dieser Öffnungsstellung der Betätigung 1 gelangt der Deckel 2 aufgrund seiner Federvorspannung von alleine mit der Deckelkontur 4 in Anlage mit dem Vorsprung 7 der Betätigungskontur 5. Der Deckel 2 ist somit an einem Zuklappen gehindert und zeigt somit auch die Öffnung des Verschlusses an. Aber auch in einer Zwischenstellung zwischen der in Fig. 3 dargestellten Öffnungsstellung und der in Fig. 4 dargestellte Schließstellung würde die Deckelkontur 4 durch den Kragen 6 an einem Zuklappen gehindert. Der Kragen 6 und die Deckelkontur 4 sind so ausgebildet, dass der Deckel 2 nur in der Schließstellung der Betätigung 1 aufgeklappt und vollständig zugeklappt werden kann. In einer Zwischenstellung dazwischen kann der Deckel 2 jedenfalls nicht zuklappen. Andererseits ist die Deckelkontur 4 aber so ausgebildet, dass sich die Betätigung 1 entlang der Deckelkontur 4 drehen könnte, wenn der Deckel 2 zugeklappt ist.

### Bezugszeichenlisten

- 1: Betätigung
- 2: Deckel
- 3: Achse
- 4: Deckelkontur
- 5: Betätigungskontur
- 6: Kragen
- 7: Vorsprung
- 8: Stabfeder
- 9: Schließwelle
- 10: Feder
- 11: Torsionsfeder
- 12: Gehäuse
- 13: Stift
- 14: Kulissenführung
- 15: Mutter

## Patentansprüche

1. Vorreiberverschluss mit einer im montierten Zustand von einer Türvorderseite zugänglichen Betätigung (1), welche zum Betätigen des Verschlusses durch Drehen zwischen einer Öffnungsstellung und einer Schließstellung bewegbar ist, und mit einem Deckel (2), der um eine zu einer Befestigungsebene des Vorreiberverschlusses parallele Achse (3) klappbar ist, wobei der Deckel (2) in der Schließstellung der Betätigung (1) über die Betätigung (1) zuklappbar ist und wobei der Deckel (2) im Innenbereich eine auf die Betätigung abgestimmte Deckelkontur (4) aufweist, so dass der aufgeklappte Deckel (2) zumindest in der Öffnungsstellung der Betätigung (1) durch Zusammenwirken der Deckelkontur (4) mit der Betätigung (1) an einem Zuklappen gehindert ist, **dadurch gekennzeichnet, dass** die Deckelkontur (4) derart ausgestaltet ist, dass sich die in der Schließstellung befindliche Betätigung (1) bei zugeklapptem Deckel (2) aus der Schließstellung herausdrehen kann.

2. Vorreiberverschluss nach Anspruch 1, wobei an der Betätigung (1) eine Betätigungskontur (5) so ausgebildet ist, dass der aufgeklappte Deckel (2) bei Drehen der Betätigung (1) aus der Schließstellung heraus durch Zusammenwirken der Deckelkontur (4) mit der Betätigungskontur (5) an einem Zuklappen gehindert wird.

3. Vorreiberverschluss nach Anspruch 2, wobei die Betätigungskontur (5) durch einen kreisringsegmentförmigen Kragen (6) gebildet ist, der von der übrigen Gestalt der Betätigung (1) axial und/oder radial hervorsteht.

4. Vorreiberverschluss nach Anspruch 3, wobei der aufgeklappte Deckel (2) zumindest in der Öffnungsstellung der Betätigung (1) durch Zusammenwirken der Deckelkontur (4) mit dem Kragen (6) an einem Zuklappen gehindert ist.

5. Vorreiberverschluss nach einem der vorhergehenden Ansprüche, wobei sich die Betätigung (1) während der Drehbewegung zwischen der Schließstellung und Öffnungsstellung axial bewegt und der aufgeklappte Deckel (2) bei Drehen der Betätigung (1) aus der Schließstellung hinaus durch Zusammenwirken der Deckelkontur (4) mit der axial bewegten Betätigung (1) an einem Zuklappen gehindert ist.

6. Vorreiberschluss nach einem der vorhergehenden Ansprüche, wobei die Betätigung (1) einen radialen Vorsprung (7) aufweist und wobei an dem Deckel (2) eine Stabfeder (8) angeordnet ist, die in der Schließstellung der Betätigung (1) und bei zugeklapptem Deckel (2) den Vorsprung (7) zur Sicherung des Deckels (2) in der zugeklappten Stellung hintergreift.

7. Vorreiberverschluss nach Anspruch 6, wobei der Vorsprung (7) so an der Betätigung (1) ausgebildet ist, dass der aufgeklappte Deckel (2) in der Öffnungsstellung der Betätigung (1) durch Zusammenwirken der Deckelkontur (4) mit dem Vorsprung (7) an einem Zuklappen gehindert ist.

8. Vorreiberverschluss nach einem der vorhergehenden Ansprüche, wobei der Deckel (2) in Richtung seiner zugeklappten Stellung federvorgespannt ist.

9. Vorreiberverschluss nach einem der vorhergehenden Ansprüche, wobei der Vorreiberverschluss als Drehspannverschluss ausgebildet ist, so dass eine mit der Betätigung (1) gekoppelte Schließwelle (9) bei der Drehbewegung der Betätigung (1) aus der Schließstellung heraus zunächst eine axiale Bewegung und anschließend eine Drehbewegung ausführt.

10. Vorreiberverschluss nach Anspruch 9, wobei die Schließwelle (9) gegenüber der Betätigung (1) federvorgespannt ist.

## Claims

1. A sash fastener lock having an actuation (1) accessible in the assembled state from a door front side, which can be moved by rotation between an open position and a closed position for actuation of the lock, and having a cap (2), which can be folded about an axis (3) parallel to a fastening plane of the sash fastener lock, wherein the cap (2) in the closed position of the actuation (1) can be folded shut over the actuation (1) and wherein the cap (2) comprises in the inner region a cap contour (4) matched to the actuation, so that the unfolded cap (2), at least in the open position of the actuation (1), is prevented from folding shut by interaction of the cap contour (4) with the actuation (1), **characterised in that** the cap contour (4) is designed such that the actuation (1), when in the closed position, can be rotated out of the closed position when the cap (2) is folded shut.

2. The sash fastener lock according to claim 1, wherein an actuation contour (5) is formed on the actuation (1) such that the unfolded cap (2), when the actuation (1) is rotated out of the closed position, is prevented from folding shut by interaction of the cap contour (4) with the actuation contour (5).

3. The sash fastener lock according to claim 2, wherein the actuation contour (5) is formed by a circular ring segment-shaped collar (6), which projects axially and/or radially from the remaining shape of the actuation (1).

4. The sash fastener lock according to claim 3, wherein the unfolded cap (2), at least in the open position of the actuation (1), is prevented from folding shut by interaction of the cap contour (4) with the collar (6).

5. The sash fastener lock according to any one of the preceding claims, wherein the actuation (1) moves axially during the rotary motion between the closed position and open position and the unfolded cap (2), when the actuation (1) is rotated out of the closed position, is prevented from folding shut by interaction of the cap contour (4) with the axially moved actuation (1).

6. The sash fastener lock according to any one of the preceding claims, wherein the actuation (1) comprises a radial projection (7) and wherein a bar spring (8) is arranged on the cap (2), which bar spring, in the closed position of the actuation (1) and when the cap (2) is folded shut, engages behind the projection (7) for securing the cap (2) in the position folded shut.

7. The sash fastener lock according to claim 6, wherein the projection (7) is formed on the actuation (1) in such a way that the unfolded cap (2), in the open position of the actuation (1), is prevented from folding shut by interaction of the cap contour (4) with the projection (7).

8. The sash fastener lock according to any one of the preceding claims, wherein the cap (2) is spring-loaded in the direction of its position when folded shut.

9. The sash fastener lock according to any one of the preceding claims, wherein the sash fastener lock is designed as a rotary compression lock, so that a closing shaft (9) coupled with the actuation (1), during the rotary movement of the actuation (1) out of the closed position, first performs an axial movement and then a rotary movement.

10. The sash fastener lock according to claim 9, wherein the closing shaft (9) is spring-loaded with respect to the actuation (1).

## Revendications

1. Serrure à tourniquet, pourvue d'une manette (1), accessible dans la position montée par une face avant de la porte, laquelle est rotative pour actionner la serrure par rotation entre une position d'ouverture et une position de fermeture, et pourvue d'un couvercle (2) qui est rabattable autour d'un axe parallèle (3) à un plan de fixation de la serrure à tourniquet, dans la position de fermeture de la manette (1), le couvercle (2) étant rabattable en fermeture par l'intermédiaire de la manette (1) et le couvercle (2) comportant dans la zone intérieure un contour de couvercle (4) adapté à la manette, de sorte qu'au moins dans la position d'ouverture de la manette (1), par coopération du contour de couvercle (4) avec la manette (1), le couvercle (2) rabattu en ouverture soit empêché de se refermer, **caractérisée en ce que** le contour de couvercle (4) est conçu de telle sorte que lorsque le couvercle (2) est rabattu en fermeture, la manette (1) se trouvant dans la position de fermeture puisse tourner hors de la position de fermeture.

2. Serrure à tourniquet selon la revendication 1, un contour d'actionnement (5) sur la manette (1) étant conçu de telle sorte que par rotation de la manette (1) à partir de la position de fermeture, par coopération du contour de couvercle (4) avec le contour d'actionnement (5), le couvercle (2) rabattu en ouverture soit empêché de se rabattre en fermeture.

3. Serrure à tourniquet selon la revendication 2, le contour d'actionnement (5) étant formé par une collerette (6) en forme d'arc de cercle qui déborde en direction axiale et/ou radiale du reste de la silhouette de la manette (1).

4. Serrure à tourniquet selon la revendication 3, au moins dans la position d'ouverture de la manette (1), par coopération du contour de couvercle (4) avec la collerette (6), le couvercle (2) rabattu en ouverture étant empêché de se rabattre en fermeture.

5. Serrure à tourniquet selon l'une quelconque des revendications précédentes, pendant le déplacement en rotation entre la position de fermeture et la position d'ouverture, la manette (1) se déplaçant en direction axiale et lors de la rotation de la manette (1) hors de la position de fermeture, par coopération du contour de couvercle (4) avec la manette (1) déplacée en direction axiale, le couvercle (2) rabattu en ouverture étant empêché de se rabattre en fermeture.

6. Serrure à tourniquet selon l'une quelconque des revendications précédentes, la manette (1) comportant une saillie (7) radiale et sur le couvercle (2) étant placé un ressort en forme de barrette (8), qui dans la position de fermeture de la manette (1) et lorsque le couvercle (2) est rabattu en fermeture, s'engage par l'arrière dans la saillie (7), pour bloquer le couvercle (2) dans la position rabattue en fermeture.

7. Serrure à tourniquet selon la revendication 6, la saillie (7) étant conçue sur la manette (1) de telle sorte que dans la position d'ouverture de la manette (1), par coopération du contour de couvercle (4) avec la saillie (7), le couvercle (2) rabattu en ouverture soit empêché de se rabattre en fermeture.

8. Serrure à tourniquet selon l'une quelconque des revendications précédentes, le couvercle (2) étant précontraint dans la direction de sa position rabattue en fermeture.

9. Serrure à tourniquet selon l'une quelconque des revendications précédentes, la serrure à tourniquet étant conçue sous la forme d'une serrure rotative, de sorte que lors du déplacement en rotation de la manette (1), à partir de la position de fermeture, un arbre de fermeture (9) couplé avec la manette (1) réalise d'abord un déplacement axial et par la suite un déplacement en rotation.

10. Serrure à tourniquet selon la revendication 9, l'arbre de fermeture (9) étant précontraint par ressort par rapport à la manette (1).
